# EUROPÄISCHE PATENTSCHRIFT

(11) **EP 3 592 929 B1**
(45) Veröffentlichungstag und Bekanntmachung des Hinweises auf die Patenterteilung: **17.02.2021**
(21) Anmeldenummer: 18708663.2
(22) Anmeldetag: 01.03.2018
(51) Int. Cl.: E05D 15/06

(54) **MONTAGEEINHEIT UND VERFAHREN ZUR MONTAGE EINER FÜHRUNGSSCHIENE AN EINEM OBERBODEN ODER BODEN EINES MÖBELS**
MOUNTING UNIT AND METHOD FOR MOUNTING A GUIDE RAIL ON A TOP PANEL OR BOTTOM PANEL OF A FURNITURE ITEM
UNITÉ DE MONTAGE ET PROCÉDÉ DE MONTAGE D'UN RAIL DE GUIDAGE SUR UN PANNEAU SUPÉRIEUR OU UN PANNEAU INFÉRIEUR D'UN MEUBLE

(30) Priorität: 08.03.2017 DE 102017104900; 20.06.2017 DE 102017113580
(43) Veröffentlichungstag der Anmeldung: 15.01.2020
(73) Patentinhaber: Hettich-Heinze GmbH & Co. KG, 32139 Spenge (DE)
(72) Erfinder: TREIBER, André, 33824 Werther (DE); WARDA, Thomas, 32052 Herford (DE); LITAU, Daniel, 33758 Schloß Holte-Stukenbrock (DE); KRAMER, Jan, 49078 Osnabrück (DE)
(74) Vertreter: Dantz, Jan Henning
(86) Internationale Anmeldenummer: PCT/EP2018/055056
(87) Internationale Veröffentlichungsnummer: WO 2018/162320

(56) Entgegenhaltungen:
- WO-A1-2005/048788
- WO-A1-2016/083217
- FR-A1- 2 265 327
- US-A1- 2004 107 646

## Beschreibung

Die vorliegende Erfindung betrifft eine Montageeinheit, insbesondere für einen Möbelschrank, nach dem Oberbegriff des Anspruches 1 und ein Verfahren zur Montage einer Führungsschiene an einem Oberboden oder Boden eines Möbels.

Die EP 2 444 577 A2 offenbart ein System zum Fixieren von Führungsschienen, bei dem an einem Oberboden mehrere Clips an Öffnungen eingesteckt werden, an denen eine Führungsschiene rastend festlegbar ist. Bei der Montage der Führungsschiene ist nachteilig, dass der Monteur zunächst Löcher zur Fixierung der Clips bohren muss und die Löcher dementsprechend exakt ausgerichtet sein müssen. Zudem wird die Führungsschiene nur senkrecht zur Längsrichtung festgelegt und kann in Längsrichtung entlang der Clips verschoben werden. Eine Dämpfungseinheit muss unabhängig von der Führungsschiene montiert werden.

Die US 2012/0066978 A1 offenbart ein Schrankmöbel, bei dem an einem Oberboden Halter angeschraubt werden, an denen eine Führungsschiene rastend fixiert werden kann. Um die Führungsschiene in Längsrichtung zu fixieren, sind zusätzliche Befestigungsmittel vorgesehen, was die Montage aufwändig macht.

Die WO 2016/083217 offenbart eine Dämpfungsvorrichtung für einen Schiebetürbeschlag, die an einer an einem Oberboden festgelegten Schiene fixiert ist. US2004107646 offenbart ein Verfahren zur Montage einer Führungsschiene an einem Oberboden oder Boden eines Möbels.

Es ist Aufgabe der vorliegenden Erfindung, eine Montageeinheit und ein Verfahren zur Montage einer Führungsschiene an einem Oberboden oder Boden eines Möbels zu schaffen, die eine einfache Montage und eine effektive Fixierung einer Führungsschiene ermöglichen.

Diese Aufgabe wird mit einer Montageeinheit mit den Merkmalen des Anspruches 1 sowie einem Verfahren mit den Merkmalen des Anspruches 13 gelöst.

Bei der erfindungsgemäßen Montageeinheit ist eine Fixiereinrichtung endseitig auf die Führungsschiene aufgesteckt und dann über Arretiermittel an dem Montageelement festgelegt. Dadurch kann über das Montageelement eine Fixierung der Führungsschiene erfolgen, so dass mit einem einzigen Befestigungsvorgang mehrere Bauteile fixiert werden.

Die Fixiereinrichtung umfasst vorzugweise eine Dämpfungseinheit zum Abbremsen des Laufteils vor einer Endposition an der Führungsschiene oder einen Anschlag. Alternativ oder zusätzlich kann die Fixiereinrichtung eine Kappe aufweisen, die eine die Führungsschiene stirnseitig verschließende Wand umfasst. Die Fixierung der Dämpfungseinheit an der Fixiereinrichtung hat den Vorteil, dass Dämpfungskräfte, die beispielsweise beim Zuschieben einer Schiebetür entstehen, unmittelbar in den Möbelkorpus eingeleitet werden können. Auch bei Fixierung eines Anschlages können Stoßkräfte ebenfalls direkt in den Möbelkorpus eingeleitet werden. Der Anschlag kann dabei für ein Laufteil eine Endposition vorgeben. Alternativ kann der Anschlag auch für eine Dämpfungseinheit eingesetzt werden, die an dem Laufteil montiert ist, so dass der Anschlag als Aktivator der Dämpfungseinheit dient, wenn sich das Laufteil in Richtung der Endposition bewegt und die Dämpfungseinheit zum Abbremsen des Laufteils aktiviert wird.

Vorzugsweise sind entlang der Führungsschiene mehrere Montageelemente vorgesehen, je nach Länge der Führungsschiene beispielsweise zwischen drei und fünf Montageelemente. Über die Montageelemente wird vorzugsweise eine Fixierung senkrecht zur Längsrichtung an einem Boden oder Oberboden gewährleistet, beispielsweise über Rast- oder Klemmverbindungen.

In einer weiteren Ausgestaltung ist an der Führungsschiene an gegenüberliegenden Endseiten jeweils eine Fixiereinrichtung aufgesteckt. Die Führungsschiene ist dabei in Längsrichtung nur über die beiden Fixiereinrichtungen fixiert, sowie über die Montageelemente senkrecht zu dieser Längsrichtung lagefixiert. Somit ist die Führungsschiene durch die Anlage an den Montageelementen und den Fixiereinrichtungen an einem Boden oder Oberboden nur mittelbar fixiert, und eine unmittelbare Fixierung der Schiene über Schrauben oder andere Befestigungsmittel ist zwar möglich, aber nicht erforderlich.

Ein Montageelement weist vorzugsweise eine nutförmige oder kanalförmige Aufnahme auf, in die ein Ausleger der Fixiereinrichtung eingesteckt ist. Die Einsteckrichtung des Auslegers ist dabei vorzugsweise senkrecht zur Längsrichtung der Führungsschiene. Zur Arretierung des Auslegers an dem Montageelement kann ein Arretiermittel, beispielsweise ein Stift, vorgesehen sein, der in eine Öffnung des Auslegers einsteckbar ist, beispielsweise durch eine lineare Bewegung oder eine rotatorische Bewegung des Stiftes. Der Stift kann dann klemmend oder rastend an dem Montageelement festgelegt sein, so dass eine werkzeuglose Montage der Führungsschiene ermöglicht wird. Alternativ kann auch an dem Montageelement ein Ausleger vorgesehen sein, der in eine Aufnahme an der Fixiereinrichtung eingreift.

In einer weiteren Ausgestaltung ist an einem Gehäuse des Montageelements eine Aufnahme ausgebildet, in die die Führungsschiene zumindest teilweise eingreift, um eine Fixierung eines Steges der Führungsschiene zu gewährleisten und somit eine Bewegung senkrecht zur Längsrichtung einzuschränken.

An dem Montageelement ist erfindungsgemäß ein verschwenkbarer Hebel zur Ausrichtung des Montageelementes an einem Oberboden oder Boden eines Möbels vorgesehen. Der Hebel kann dann für eine Ausrichtung des Montageelementes zunächst an eine Stirnkante des Oberbodens oder Bodens angelegt werden, um dann das Montageelement über eine oder mehrere Schrauben oder andere Befestigungsmittel zu fixieren. Anschließend kann der verschwenkbare Hebel durch eine Schwenkbewegung, beispielsweise um 180°, außer Eingriff mit der Stirnkante des Bodens oder Oberbodens gebracht werden, um Platz zum Aufsetzen der Führungsschiene in diesem Bereich zu schaffen.

Für eine effektive Dämpfung kann die Fixiereinrichtung eine Dämpfereinheit mit mindestens einem Lineardämpfer aufweisen, der mit einem entlang einer Führungsbahn verfahrbaren Mitnehmer geführt ist. Der Mitnehmer kann in an sich bekannter Weise mit einem Aktivator in Eingriff gebracht werden, um ein mit den Laufteilen gekoppeltes Schiebeelement, beispielsweise eine Schiebetür, vor Erreichen der Endposition abzubremsen. Alternativ kann die Dämpfereinheit durch ein Stopperelement oder einen Anschlag für ein Laufteil ersetzt werden. Zudem kann an der Fixiereinrichtung auch ein Anschlag als Aktivator für eine Dämpfereinheit an einem Laufteil vorgesehen sein.

Die Erfindung wird vorzugsweise bei einem Möbel eingesetzt, insbesondere einem Schrankmöbel mit Schiebetüren, aber ein Einsatz bei Raumteilern oder Faltschiebetüren ist ebenfalls möglich.

Bei dem erfindungsgemäßen Verfahren zur Montage einer Führungsschiene an einem Oberboden oder Boden werden zunächst mehrere Montageelemente ausgerichtet und an dem Oberboden oder Boden angeschraubt. Anschließend wird eine erste Fixiereinrichtung an einem ersten Ende der Führungsschiene und eine zweite Fixiereinrichtung an einem zweiten Ende der Führungsschiene aufgesteckt, bevor dann die erste Fixiereinrichtung an einem ersten Montageelement und die zweite Fixiereinrichtung an einem zweiten Montageelement fixiert wird. Dadurch kann die Führungsschiene über die Fixierung der Fixiereinrichtungen sicher an einem Oberboden oder Boden montiert werden. Zum Fixieren der Fixiereinrichtung an dem Montageelement kann vorzugsweise ein Stift von einer Freigabeposition in eine Arretierposition verschoben oder verschwenkt werden.

Die Erfindung wird nachfolgend anhand mehrerer Ausführungsbeispiele mit Bezug auf die beigefügten Zeichnungen näher erläutert. Es zeigen:
- Figur 1: eine perspektivische Ansicht eines Möbels mit einer erfindungsgemäßen Montageeinheit;
- Figuren 2A bis 2C: mehrere Ansichten des Möbels der Figur 1 bei der Montage von einem Montageelement;
- Figuren 3A und 3B: zwei Ansichten des Möbels der Figur 2 nach der Montage des Montageelementes;
- Figur 4: eine perspektivische Ansicht einer Fixiereinrichtung mit einer Dämpfungseinheit für ein Möbel der Figur 1;
- Figuren 5A und 5B: zwei Ansichten der Führungsschiene bei der Montage der Fixiereinrichtungen;
- Figuren 6A und 6B: zwei Ansichten des Möbels der Figur 2 bei der Montage der Führungsschiene;
- Figur 7: eine perspektivische Ansicht des Möbels der Figur 6 nach vormontierter Führungsschiene;
- Figuren 8A bis 8C: mehrere Ansichten eines Montageelementes in der vormontierten Position;
- Figur 9: eine perspektivische Ansicht des Möbels der Figur 7 mit arretierter Führungsschiene;
- Figur 10: eine Schnittansicht durch ein Montageelement in der arretierten Position;
- Figur 11: eine perspektivische Explosionsdarstellung eines Montageelementes;
- Figur 12: eine Schnittansicht durch das Montageelement der Figur 11 in der vorfixierten Position;
- Figuren 13A und 13B: zwei Ansichten des Montageelementes der Figur 11 in der arretierten Position;
- Figuren 14A bis 14C: drei Ansichten eines weiteren Ausführungsbeispiels einer Fixiereinrichtung für eine Montageeinheit;
- Figuren 15A bis 15C: drei Ansichten eines weiteren Ausführungsbeispiels einer Fixiereinrichtung für eine Montageeinheit, und
- Figuren 16A bis 16C: drei Ansichten eines weiteren Ausführungsbeispiels einer Fixiereinrichtung für eine Montageeinheit.

Ein Möbel 1 umfasst einen schrankförmigen Möbelkorpus 2 mit zwei Seitenwänden 4 und einem Oberboden 3, an dem eine Führungsschiene 5 fixiert ist. An der Führungsschiene 5 sind Laufteile 60 einer hinteren Schiebetür 6 und Laufteile 70 einer vorderen Schiebetür 7 verfahrbar, um die Schiebetüren 6 und 7 von einer Öffnungsposition in eine Schließposition und umgekehrt zu bewegen.

Wie in den Figuren 2A bis 2C gezeigt ist, besitzt der Möbelkorpus 2 zwischen den zwei Seitenwänden 4 eine mittlere Trennwand 9, die auf einem Boden 8 abgestützt ist. Die Seitenwände 4 überragen die Oberböden 3 seitlich. In diesem Beispiel weist der Möbelkorpus 2 zwei durch eine Trennwand 9 abgetrennte Oberböden 3 auf. Der Möbelkorpus 2 kann auch nur einen durchgehenden Oberboden 3 aufweisen.

Um die Führungsschiene 5 zu fixieren, sind über die Breite des Möbelkorpus 2 mehrere Montageelemente 10 vorgesehen, die gemäß Figur 2B zunächst auf dem Oberboden 3 ausgerichtet werden. Jedes Montageelement 10 umfasst ein Gehäuse 11, an dem ein Hebel 12 drehbar gelagert ist. An dem Hebel 12 ist eine Markierung oder Kante 13 vorgesehen, die an eine Stirnkante des Oberbodens 3 anlegbar ist (Figur 2). Durch den Hebel 12 kann der Abstand des Gehäuses 11 zu einer Stirnkante des Oberbodens 3, senkrecht zur Längserstreckung der Führungsschiene 5, vorgegeben werden. In Längsrichtung der Führungsschiene 5 werden die den Seitenwänden 4 zugewandten Montageelemente 10 jeweils auf Anschlag an die Seitenwand 4 positioniert und dann über Schrauben 15 fixiert, die in entsprechende Öffnungen an dem Gehäuse 11 eingedreht werden. Die Anzahl der im mittleren Bereich des Bodens 8 oder Oberbodens 3 zu positionierenden Montageelemente 10 sowie deren Positionierung in Längserstreckung der Führungsschiene 5 ist hierbei von dem Endnutzer je nach Anforderung und Bedarf frei wählbar. In diesem Ausführungsbeispiel ist das mittlere Montageelement 10 so angeordnet, dass es die beiden Oberböden 3 zueinander fixiert. Von dem Gehäuse 11 steht ferner ein als Arretiermittel wirkender Stift 14 hervor, der in der hervorstehenden Position in einer vorfixierten Position gehalten ist.

In den Figuren 3A und 3B ist der Oberboden 3 des Möbelkorpus 2 gezeigt, an dem mehrere Montageelemente 10 fixiert sind. Nach der Montage des Gehäuses 11 an dem Oberboden 3 wird der Hebel 12 umgeklappt, so dass der Hebel 12 nun nicht mehr zur Vorderseite des Möbelkorpus 2, sondern zur Rückseite ausgerichtet ist.

In Figur 4 ist eine Fixiereinrichtung 20 mit einer Dämpfungseinheit 28 gezeigt, die zur Dämpfung der Schiebetüren 6 und 7 eingesetzt wird. Die Fixiereinrichtung 20 umfasst ein Gehäuse 21, von dem senkrecht zur Längsrichtung der Führungsschiene ein Ausleger 22 hervorsteht, der im Wesentlichen stegförmig ausgebildet ist und eine Öffnung 23 aufweist. An dem Gehäuse 21 ist auf einer Seite ein plattenförmiger Anschlag 24 in Form einer Wand vorgesehen, und auf der zum Anschlag 24 gegenüberliegenden Seite ist eine Aufnahme 25 für zwei Lineardämpfer 26 ausgebildet, in der die beiden Lineardämpfer 26 in einer entsprechenden Ausnehmung einliegen. Hierbei können die Lineardämpfer 26 beispielsweise als Fluiddämpfer oder Luftdämpfer ausgebildet sein. Jeder Lineardämpfer 26 ist über eine Kolbenstange mit einem Mitnehmer 27 verbunden, der entlang einer Führungsbahn geführt ist, um mit einem Aktivator gekoppelt zu werden, um eine Schiebetür 6 oder 7 kurz vor Erreichen einer Schließstellung oder maximalen Öffnungsposition abzubremsen.

In den Figuren 5A und 5B ist die Führungsschiene 5 gezeigt, die an gegenüberliegenden Seiten mit einer Fixiereinrichtung 20 verbunden wird. Hierfür wird an jeder Seite der Führungsschiene 5 eine Fixiereinrichtung 20 in die Führungsschiene 5 aufgesteckt oder eingeschoben, bis der Anschlag 24 an einer Stirnseite der Führungsschiene 5 anliegt. Diese Einheit aus Führungsschiene 5 und zwei Fixiereinrichtungen 20 mit Dämpfungseinheiten 28 wird dann an dem Oberboden 3 platziert, wie dies in den Figuren 6A und 6B gezeigt ist. Die Ausleger 22 stehen dabei nach hinten, senkrecht zur Längserstreckung der Führungsschiene 5, in Richtung zu den Montageelementen 10 hervor, die benachbart zu den Seitenwänden 4 angeordnet sind. Jedes Montageelement 10 umfasst eine nach vorne offene Aufnahme 16, in die der Ausleger 22 einfügbar ist.

In Figur 7 sind die Ausleger 22 in die Montageelemente 10 eingesteckt, womit die Führungsschiene 5 in einer Richtung senkrecht zu ihrer Längserstreckung an dem Oberboden 3, benachbart zu einer Stirnseite des Oberbodens 3, vorpositioniert ist. Diese vorfixierte Position der Führungsschiene ist in den Figuren 8A bis 8C im Bereich eines Montageelementes 10 im Detail dargestellt. Der Ausleger 22 greift in die Aufnahme 16 an dem Gehäuse 11 des Montageelementes 10 ein. Die Führungsschiene 5 weist einen ersten nach oben hervorstehenden Steg mit einer Laufbahn 51 für die Laufteile 60 und einen zweiten Steg mit einer Laufbahn 52 für die Laufteile 70 auf. Neben der Laufbahn 52 ist ein Abschnitt der Führungsschiene 5 als ein Steg 55 ausgebildet, der in eine Aufnahme an dem Gehäuse 11 des Montageelementes 10 eingreift. An der Aufnahme ist ein Rasthaken 19 ausgebildet, an dem der Steg 55 beim Einschieben der Führungsschiene 5 in die Montageelemente 10, senkrecht zur Längserstreckung der Führungsschiene 5, verrastet wird. Die Führungsschiene 5 weist an der Vorderseite einen vertikalen Steg 53 auf, der nach oben hervorsteht und einen Blickschutz bietet, damit die Montageelemente 10 für Personen vor dem Möbel 1 nicht sichtbar sind. Der Steg 53 besitzt eine nach unten hervorstehende Leiste 54, die an einer Stirnseite des Oberbodens 3 anliegt und zur zusätzlichen Ausrichtung der Führungsschiene 5 dient. Die Führungsschiene 5 ist aus einem gebogenen Stahlblech hergestellt, wobei auch andere Materialien und Formen für die Führungsschiene 5 eingesetzt werden können.

Soll die Führungsschiene 5 nun von der vorfixierten Position in eine abschließende fixierte Position gebracht werden, wird mindestens einer der Stifte 14 von der hervorstehenden Position in das Montageelement 10 eingedrückt, wie dies in den Figuren 9 und 10 gezeigt ist. Der Stift 14 gelangt durch das Eindrücken in das Gehäuse 11 des Montageelementes 10 in eine abgesenkte Position, in der der Stift 14 die Öffnung 23 an dem Ausleger 22 durchgreift. Dadurch kann der Ausleger 22 nun nicht mehr senkrecht zur Längsrichtung der Führungsschiene 5 bewegt werden, wobei eine Bewegung in eine Höhenrichtung durch das Gehäuse 11 und eine seitliche Bewegung durch den Stift 14 verhindert ist. Eine Bewegung in Längsrichtung ist ebenfalls durch den Stift 14 verhindert, gegebenenfalls auch durch die Seitenwände 4.

In Figur 11 ist das Montageelement 10 in einer Explosionsdarstellung gezeigt. Es ist erkennbar, dass an dem Gehäuse 11 der Hebel 12 verschwenkbar gelagert ist, wobei der Hebel 12 eine hervorstehende Kante 13 zur Ausrichtung des Montageelementes 10 an dem Oberboden 3 aufweist. An dem Gehäuse 11 sind ferner Raststege 18 vorgesehen, die eine Öffnung zum Einstecken des Stiftes 14 umgeben. Der Stift 14 weist benachbart zu einem oberen Kopfabschnitt 30 einen Rastvorsprung 17 auf, der mit den Raststegen 18 in Eingriff gebracht werden kann. An dem Stift 14 ist ferner beabstandet von dem Rastvorsprung 17 ein weiterer Rastvorsprung 31 vorgesehen, der den Stift 14 in einer angehobenen Position hält, in der die Aufnahme 16 zum Einschieben des Auslegers 22 frei ist. Wird der Ausleger 22 eingeschoben, kann der Stift 14 abgesenkt werden, wie dies in den Figuren 13A und 13B gezeigt ist (Ausleger 22 nicht dargestellt). Durch Absenken des Stiftes 14 wird die kanalförmige Aufnahme 16 durchgriffen, wobei der Stift in der abgesenkten Position durch den Rastvorsprung 17 und die Raststege 18 klemmend verrastet ist. Dadurch kann eine werkzeuglose Lagerung der Führungsschiene 5 erfolgen, nachdem die Montageelemente 10 an dem Oberboden 3 fixiert sind.

Bei dem erfindungsgemäßen Verfahren werden somit zunächst die Montageelemente 10 an dem Oberboden 3 oder Boden 8 ausgerichtet, indem der Hebel 12 für die Positionierung senkrecht zur Längserstreckung der Führungsschiene 5 an eine Stirnkante des Oberbodens 3 angelegt wird. Die jeweils den Seitenwänden 4 zugewandten Montageelemente 10 werden jeweils in Längserstreckung zur Führungsschiene 5 zur Anlage an die entsprechende Seitenwand 4 gebracht. Die Anzahl der in einem mittleren Bereich am Boden 8 oder Oberboden 3 festzulegenden Montageelemente 10 sowie deren Positionierung in Längserstreckung der Führungsschiene 5 ist vom Endnutzer je nach Anforderung und Bedarf frei wählbar. Nach dem Fixieren jedes Montageelementes 10 über Schrauben 15 kann der Hebel 12 weg von der Stirnkante des Bodens 8 oder Oberbodens 3, beispielsweise annähernd um 180°, verschwenkt werden, um den Platz für die Führungsschiene 5 freizugeben. Die Führungsschiene 5 wird an gegenüberliegenden Seiten mit jeweils einer Fixiereinrichtung 20 versehen, wobei diese auf die Führungsschiene 5 aufgesteckt werden, um dann als Montageeinheit auf dem Oberboden 3 oder Boden 8 angeordnet zu werden, wie dies in Figur 7 gezeigt ist. Um die Führungsschiene 5 nun zu lagern, werden lediglich die als Arretiermittel wirkenden Stifte 14 eingedrückt, um den Ausleger 22 an jeder Fixiereinrichtung 20 zu fixieren. Die mittleren Montageelemente 10 zwischen den Fixiereinrichtungen 20 müssen nicht betätigt werden, da dort die Stifte 14 für keine Arretierung sorgen können. Die mittleren Montageelemente 10 bewirken aber eine Führung der Führungsschiene 5 in eine Höhenrichtung sowie einer Richtung senkrecht zur Längserstreckung der Führungsschiene 5. Somit wird wirksam eine Durchbiegung der Führungsschiene 5 verhindert.

In dem dargestellten Ausführungsbeispiel dient die Führungsschiene 5 zum Verfahren von zwei Schiebetüren 6 und 7. Es ist natürlich auch möglich, die Führungsschiene 5 für nur eine Schiebetür oder mehr als zwei Schiebetüren 6 und 7 einzusetzen. Zudem kann die Fixierung der Führungsschiene 5 statt am Oberboden 3 auch am Boden 8 eines Möbelkorpus 2 erfolgen. Zudem kann die Führungsschiene auch statt an einem Möbelkorpus an einem anderen Bauteil fixiert werden.

In den Figuren 14A bis 14C ist eine Fixiereinrichtung 20 zum Fixieren einer Führungsschiene 5 gezeigt, bei der statt eines Gehäuses 21 mit einer Dämpfungseinheit 28 mindestens ein Anschlag 40 vorgesehen ist, an dem ein Laufteil 60 oder 70 in einer Endposition anschlägt und gehalten werden kann. Hierfür sind an jedem Anschlag 40 zwei Federarme 41 ausgebildet, die ein mit dem Laufteil 60 oder 70 gekoppeltes Bauteil, wie beispielsweise einen Bolzen, umgreifen und in der Endposition verrasten. Die zwei dargestellten Anschläge 40 sind dabei an einem Profilabschnitt 29 der Fixiereinrichtung 20 festgelegt.

Zum Fixieren der Führungsschiene 5 werden an gegenüberliegenden Seiten die Profilabschnitte 29 in oder um die Führungsschiene 5 aufgesteckt (Figuren 14B und C), wobei der im Querschnitt U-förmige Profilabschnitt 29 formschlüssig an der Führungsschiene 5 anliegt und dadurch die Führungsschiene 5 nach Festlegung der Fixiereinrichtung 20 an einem Möbel ebenfalls fixiert ist.

In den Figuren 15A bis 15C ist ein modifiziertes Ausführungsbeispiel einer Fixiereinrichtung 20 gezeigt, bei der anders als in den Figuren 14 statt eines Anschlages mindestens ein Aktivator 42 vorgesehen ist, der als Vorsprung von dem Profilabschnitt 29 der Fixiereinrichtung 20 hervorsteht. Der Aktivator 42 kann mit einem Mitnehmer einer Dämpfungseinheit in Eingriff gebracht werden, die an einem Laufteil 60 oder 70 gehalten ist. Statt der dargestellten zwei Aktivatoren 42 kann auch nur ein Aktivator 42 oder mehr als zwei Aktivatoren an der Fixiereinrichtung 20 vorgesehen werden.

Die Figuren 16A bis 16C zeigen ein weiteres Ausführungsbeispiel einer Fixiereinrichtung 20, bei der keine Anschläge oder Aktivatoren vorgesehen sind. Es ist lediglich ein Formkörper mit einem in oder auf die Führungsschiene 5 aufsteckbaren Profilabschnitt 29 vorgesehen, an dem ein Ausleger 22 mit einer Öffnung 23 angeformt ist. Zudem ist ein wandförmiger Anschlag 24 vorgesehen, so dass die Fixiereinrichtung nur als eine auf die Führungsschiene 5 aufsteckbare Kappe aufzufassen ist, die zur Fixierung der Führungsschiene 5 dient.

### Bezugszeichenliste

- 1: Möbel
- 2: Möbelkorpus
- 3: Oberboden
- 4: Seitenwand
- 5: Führungsschiene
- 6: Schiebetür
- 7: Schiebetür
- 8: Boden
- 9: Trennwand
- 10: Montageelement
- 11: Gehäuse
- 12: Hebel
- 13: Kante
- 14: Stift, Arretiermittel
- 15: Schraube
- 16: Aufnahme
- 17: Rastvorsprung
- 18: Raststeg
- 19: Rasthaken
- 20: Fixiereinrichtung
- 21: Gehäuse
- 22: Ausleger
- 23: Öffnung
- 24: Anschlag
- 25: Aufnahme
- 26: Lineardämpfer
- 27: Mitnehmer
- 28: Dämpfungseinheit
- 29: Profilabschnitt
- 30: Kopfabschnitt
- 40: Anschlag
- 41: Federarm
- 42: Aktivator
- 31: Rastvorsprung
- 51: Laufbahn
- 52: Laufbahn
- 53: Steg
- 54: Leiste
- 55: Steg
- 60: Laufteil
- 70: Laufteil

## Patentansprüche

1. Montageeinheit, insbesondere für einen Möbelschrank, mit:
a) einer Führungsschiene (5), entlang der ein Laufteil (60, 70) verfahrbar gehalten ist;
b) mindestens einer Fixiereinrichtung (20) zum Festlegen der Führungsschiene (5);
c) einem Montageelement (10), das an einem Oberboden (3) oder Boden (8) eines Möbelkorpus (2) festlegbar ist,
wobei die Fixiereinrichtung (20) endseitig auf die Führungsschiene (5) aufgesteckt ist und über Arretiermittel (14) an dem Montageelement (10) festgelegt ist, **dadurch gekennzeichnet, dass** an dem Montageelement (10) ein verschwenkbarer Hebel (12) zur Ausrichtung des Montageelementes (10) an einem Oberboden (3) oder Boden (8) eines Möbelkorpus (2) vorgesehen ist.

2. Montageeinheit nach Anspruch 1, **dadurch gekennzeichnet, dass** entlang der Führungsschiene (5) mehrere Montageelemente (10) vorgesehen sind.

3. Montageeinheit nach Anspruch 1 oder 2, **dadurch gekennzeichnet, dass** an der Führungsschiene (5) an gegenüberliegenden Endseiten jeweils eine Fixiereinrichtung (20) aufgesteckt ist.

4. Montageeinheit nach einem der vorhergehenden Ansprüche, **dadurch gekennzeichnet, dass** die Führungsschiene (5) in Längsrichtung nur durch die beiden endseitigen Fixiereinrichtungen (20) fixiert ist.

5. Montageeinheit nach einem der vorhergehenden Ansprüche, **dadurch gekennzeichnet, dass** das Montageelement (10) eine nutförmige oder kanalförmige Aufnahme (16) aufweist, in die ein Ausleger (22) der Fixiereinrichtung (20) eingesteckt ist.

6. Montageeinheit nach Anspruch 5, **dadurch gekennzeichnet, dass** das Arretiermittel einen Stift (14) aufweist, der in eine Öffnung (23) des Auslegers (22) eingesteckt ist, wobei der Stift (14) klemmend oder rastend an dem Montageelement (10) festgelegt ist.

7. Montageeinheit nach einem der vorhergehenden Ansprüche, **dadurch gekennzeichnet, dass** die Fixiereinrichtung (20) eine Dämpfungseinheit (28) zum Abbremsen des Laufteils (60, 70) vor einer Endposition an der Führungsschiene (5) oder einen Anschlag umfasst.

8. Montageeinheit nach einem der vorhergehenden Ansprüche, **dadurch gekennzeichnet, dass** die Fixiereinrichtung (20) eine Kappe aufweist, die eine die Führungsschiene (5) stirnseitig verschließende Wand umfasst.

9. Montageeinheit nach einem der vorhergehenden Ansprüche, **dadurch gekennzeichnet, dass** das Montageelement (10) ein Gehäuse (11) mit einer Anlagefläche aufweist, an der die Führungsschiene (5) anliegt.

10. Montageeinheit nach einem der vorhergehenden Ansprüche, **dadurch gekennzeichnet, dass** das Montageelement (10) an einem Gehäuse (11) eine Aufnahme aufweist, an der ein Abschnitt (55) der Führungsschiene (5) klemmend oder rastend festgelegt ist.

11. Montageeinheit nach einem der vorhergehenden Ansprüche, **dadurch gekennzeichnet, dass** die Dämpfungseinheit (28) mindestens einen Lineardämpfer (26) aufweist, der mit einem entlang einer Führungsbahn verfahrbaren Mitnehmer (27) geführt ist.

12. Schrankmöbel mit einer an einem Oberboden (3) oder einem Boden (8) fixierten Montageeinheit nach einem der vorhergehenden Ansprüche.

13. Verfahren zur Montage einer Führungsschiene (5) an einem Oberboden (3) oder Boden (8) eines Möbels mit den folgenden Schritten:
- Ausrichten mehrerer Montageelemente (10) an einem Oberboden (3) oder einem Boden (8);
- Anschrauben der Montageelemente (10) an dem Oberboden (3) oder Boden (8);
- Zunächst Aufstecken einer ersten Fixiereinrichtung (20) auf ein erstes Ende einer Führungsschiene (5) und Aufstecken einer zweiten Fixiereinrichtung (20) auf ein zweites Ende der Führungsschiene (5), und
- Danach Fixieren der ersten Fixiereinrichtung (20) an einem ersten Montageelement (10) und einer zweiten Fixiereinrichtung (20) an einem zweiten Montageelement (10).

14. Verfahren nach Anspruch 13, **dadurch gekennzeichnet, dass** zum Fixieren einer Fixiereinrichtung (20) an dem Montageelement (10) ein Arretiermittel (14) von einer Freigabeposition in eine Arretierposition verstellt wird, vorzugsweise verschoben wird.

15. Verfahren nach Anspruch 13 oder 14, **dadurch gekennzeichnet, dass** nach dem Aufstecken der beiden Fixiereinrichtungen (20) auf die Führungsschiene (5) die Führungsschiene (5) an mindestens einem Montageelement (10) zur Vorfixierung verrastet wird.

## Claims

1. A mounting unit, in particular for a cabinet furniture item, having:
a) a guide rail (5), along which a runner (60, 70) is held so it is movable;
b) at least one fixing device (20) for fixing the guide rail (5);
c) a mounting element (10), which is fixable on a top panel (3) or bottom panel (8) of a furniture body (2),
whereby the fixing device (20) is plugged onto the end side of the guide rail (5) and is fixed via locking means (14) on the mounting element (10), **characterized in that** a pivotable lever (12) is provided on the mounting element (10) for aligning the mounting element (10) on a top panel (3) or bottom panel (8) of a furniture body (2).

2. The mounting unit according to Claim 1, **characterized in that** multiple mounting elements (10) are provided along the guide rail (5).

3. The mounting unit according to Claim 1 or 2, **characterized in that** a fixing device (20) is plugged onto each of opposing end sides on the guide rail (5).

4. The mounting unit according to any one of the preceding claims, **characterized in that** the guide rail (5) is only fixed in the longitudinal direction by the two end-side fixing devices (20).

5. The mounting unit according to any one of the preceding claims, **characterized in that** the mounting element (10) has a grooved or channel-shaped receptacle (16), into which a cantilever (22) of the fixing device (20) is plugged.

6. The mounting unit according to Claim 5, **characterized in that** the locking means has a pin (14), which is plugged into an opening (23) of the cantilever (22), wherein the pin (14) is fixed in a clamped or latched manner on the mounting element (10).

7. The mounting unit according to any one of the preceding claims, **characterized in that** the fixing device (20) comprises a damping unit (28) for decelerating the runner (60, 70) before an end position on the guide rail (5) or a stop.

8. The mounting unit according to any one of the preceding claims, **characterized in that** the fixing device (20) has a cap, which comprises a wall closing the guide rail (5) on the end face.

9. The mounting unit according to any one of the preceding claims, **characterized in that** the mounting element (10) has a housing (11) having a contact surface, against which the guide rail (5) presses.

10. The mounting unit according to any one of the preceding claims, **characterized in that** the mounting element (10) has a receptacle on a housing (11), on which a section (55) of the guide rail (5) is fixed in a clamped or latched manner.

11. The mounting unit according to any one of the preceding claims, **characterized in that** the damping unit (28) has at least one linear damper (26), which is guided using a driver (27) movable along a guide path.

12. A cabinet furniture item having a mounting unit fixed on a top panel (3) or a bottom panel (8) according to any one of the preceding claims.

13. A method for mounting a guide rail (5) on a top panel (3) or bottom panel (8) of a furniture item having the following steps:
- aligning multiple mounting elements (10) on a top panel (3) or a bottom panel (8);
- screwing the mounting elements (10) onto the top panel (3) or bottom panel (8);
- initially plugging a first fixing device (20) onto a first end of a guide rail (5) and plugging a second fixing device (20) onto a second end of the guide rail (5), and
- subsequently fixing the first fixing device (20) on a first mounting element (10) and a second fixing device (20) on a second mounting element (10).

14. The method according to Claim 13, **characterized in that,** to fix a fixing device (20) on the mounting element (10), a locking means (14) is adjusted from a release position into a locking position, preferably displaced.

15. The method according to Claim 13 or 14, **characterized in that** after the plugging of the two fixing devices (20) onto the guide rail (5), the guide rail (5) is latched on at least one mounting element (10) for preliminary fixing.

## Revendications

1. Unité de montage, en particulier pour une armoire, avec :
a) un rail de guidage (5) le long duquel une partie coulissante (60, 70) est retenue de façon déplaçable ;
b) au moins un dispositif de fixation (20) pour la fixation du rail de guidage (5) ;
c) un élément de montage (10) qui peut être fixé sur une paroi supérieure (3) ou un fond (8) d'un corps de meuble (2),
dans laquelle le dispositif de fixation (20) est emboîté à l'extrémité du rail de guidage (5) et fixé par des moyens de blocage (14) sur l'élément de montage (10), **caractérisée en ce qu'**il est prévu sur l'élément de montage (10) un levier pivotant (12) destiné à orienter l'élément de montage (10) sur une paroi supérieure (3) ou un fond (8) d'un corps de meuble (2).

2. Unité de montage selon la revendication 1, **caractérisée en ce que** plusieurs éléments de montage (10) sont prévus le long du rail de guidage (5).

3. Unité de montage selon la revendication 1 ou 2, **caractérisée en ce qu'**un dispositif de fixation (20) est fixé, respectivement, sur le rail de guidage (5) sur des côtés d'extrémité opposées.

4. Unité de montage selon l'une des revendications précédentes, **caractérisée en ce que** le rail de guidage (5) n'est fixé dans le sens longitudinal que par les deux dispositifs de fixation (20) aux extrémités.

5. Unité de montage selon l'une des revendications précédentes, **caractérisée en ce que** l'élément de montage (10) présente un logement (16) en forme de rainure ou de canal, dans lequel est inséré un bras (22) du dispositif de fixation (20).

6. Unité de montage selon la revendication 5, **caractérisée en ce que** le moyen de blocage comporte une clavette (14) qui est introduite dans une ouverture (23) du bras (22), laquelle clavette (14) est fixée par serrage ou par enclenchement sur l'élément de montage (10).

7. Unité de montage selon l'une des revendications précédentes, **caractérisée en ce que** le dispositif de fixation (20) comprend une unité d'amortissement (28) ou une butée destinée à freiner la partie coulissante (60, 70) avant une position de fin de course sur le rail de guidage (5).

8. Unité de montage selon l'une des revendications précédentes, **caractérisée en ce que** le dispositif de fixation (20) comprend un capuchon qui entoure la paroi fermant le rail de guidage (5) sur sa face d'extrémité.

9. Unité de montage selon l'une des revendications précédentes, **caractérisée en ce que** l'élément de montage (10) présente un boîtier (11) avec une surface d'appui sur laquelle repose le rail de guidage (5).

10. Unité de montage selon l'une des revendications précédentes, **caractérisée en ce que** l'élément de montage (10) présente sur un boîtier (11) un logement sur lequel une section (55) du rail de guidage (5) est fixée par serrage ou par enclenchement.

11. Unité de montage selon l'une des revendications précédentes, **caractérisée en ce que** l'unité d'amortissement (28) présente au moins un amortisseur linéaire (26) qui est guidé avec un entraîneur (27) pouvant être déplacé le long d'une piste de guidage.

12. Armoire munie d'une unité de montage selon l'une des revendications précédentes fixée sur une paroi supérieure (3) ou un fond (8).

13. Procédé pour le montage d'un rail de guidage (5) sur une paroi supérieure (3) ou un fond (8) d'un meuble, comprenant les étapes suivantes :
- alignement de plusieurs éléments de montage (10) sur une paroi supérieure (3) ou un fond (8) ;
- vissage des éléments de montage (10) sur la paroi supérieure (3) ou le fond (8) ;
- emboîtement d'un premier dispositif de fixation (20) sur une première extrémité d'un rail de guidage (5) et d'un deuxième dispositif de fixation (20) sur une deuxième extrémité du rail de guidage (5), puis
- fixation du premier dispositif de fixation (20) sur un premier élément de montage (10) et d'un deuxième dispositif de fixation (20) sur un deuxième élément de montage (10).

14. Procédé selon la revendication 13, **caractérisé en ce que** pour fixer un dispositif de fixation (20) sur l'élément de montage (10), un moyen de blocage (14) est déplacé d'une position de déblocage à une position de blocage, de préférence en translation.

15. Procédé selon la revendication 13 ou 14, **caractérisé en ce qu'**après l'emboîtement des deux dispositifs de fixation (20) sur le rail de guidage (5), le rail de guidage (5) est enclenché sur au moins un élément de montage (10) en vue de sa fixation préalable.
